# EUROPÄISCHE PATENTSCHRIFT

(11) **EP 2 463 608 B1**
(45) Veröffentlichungstag und Bekanntmachung des Hinweises auf die Patenterteilung: **27.03.2013**
(21) Anmeldenummer: 10194591.3
(22) Anmeldetag: 10.12.2010
(51) Int. Cl.: F26B 13/10, F26B 25/22

(54) **Trockner, insbesondere Schwebetrockner, zum Trocknen einer Materialbahn**
Dryer, in particular air flotation dryer, for drying a strip of material
Séchoir, notamment séchoir à suspension pour le séchage d'une bande de matériau

(43) Veröffentlichungstag der Anmeldung: 13.06.2012
(73) Patentinhaber: EHA Composite Machinery GmbH, 35239 Steffenberg (DE)
(72) Erfinder: Esch, Hilmar, 47800, Krefeld (DE)
(74) Vertreter: Rohmann, Michael

(56) Entgegenhaltungen:
- EP-A1- 0 723 126
- EP-A1- 0 770 731
- EP-A2- 0 047 063
- WO-A1-99/57498
- DE-A1- 3 741 128
- DE-A1- 19 710 549
- US-A- 4 575 952

## Beschreibung

Die Erfindung betrifft einen Trockner, insbesondere Schwebetrockner zum Trocknen einer Materialbahn, vorzugsweise einer imprägnierten Papierbahn.

Aus der Praxis sind Schwebetrockner zum Trocknen von imprägnierten Papierbahnen bekannt. Diese Trockner weisen in ihrem Inneren einen Schwebekanal auf, in dem die Papierbahn geführt und mit Luft derart beaufschlagt wird, dass sie sinusförmig durch den Schwebekanal geführt wird. Bei den aus der Praxis bekannten Schwebetrocknern ist dabei die Einstellung der Fördergeschwindigkeit der Papierbahn durch den Trockner und die Einstellung der Temperatur der die Papierbahn stützenden Luftströmung besonders kritisch. Eine Verminderung der Fördergeschwindigkeit der Papierbahn führt bei den aus der Praxis bekannten Schwebetrocknern dazu, dass die Papierbahn zu stark getrocknet wird, versprödet und reißt. Durch den Riss der Papierbahn werden aufwendige, manuelle Eingriffe erforderlich, um das Einlegen bzw. Einführen eines neuen Papierbahnabschnittes in den Trockner zu gewährleisten. Fernerhin wird durch einen Bahnriss und aufgrund der hohen Fördergeschwindigkeiten der Papierbahn ein großer Papierbahnausschuss produziert.

Das Dokument WO99/57498 A1 offenbart ein Schwebetrockner, zum berührungsfreien Trocknen einer Materialbahn, wobei der Trockner ein Gehäuse aufweist, wobei in dem Gehäuse ein Schwebekanal zum Durchführen bzw. Durchleiten der Materialbahn angeordnet ist, wobei oberhalb des Schwebekanals eine obere Blaseinheit und unterhalb des Schwebekanals eine untere Blaseinheit vorgesehen sind, welchen Blaseinheiten ein Heißfluid oder ein Kaltfluid mit der Maßgabe zuführbar ist, dass die Materialbahn in dem Schwebekanal von oben und von unten mit dem Heißfluid oder dem Kaltfluid beaufschlagbar ist und dass die Materialbahn freischwebend bzw. kontaktfrei in dem Schwebekanal führbar ist, wobei in einem Betriebszustand des Trockners die Materialbahn in dem Schwebekanal förderbar bzw. transportierbar ist und mit dem Heißfluid zum Trocknen beaufschlagbar ist, wobei in einem Anfahrzustand des Trockners die Materialbahn in dem Schwebekanal mit dem Kaltfluid beaufschlagbar ist, wobei durch Betätigen zumindest eines Absperrelementes reversibel von dem Betriebszustand in den Anfahrzustand umschaltbar ist und wobei in dem Anfahrzustand bzw. durch Umschalten in den Anfahrzustand das Heißfluid an den Blaseinheiten vorbeileitbar ist, wobei in dem Gehäuse ein Druckkasten angeordnet ist, wobei an dem Druckkasten eine Schwebeeinrichtung angeordnet ist, mit der das in den Druckkasten eingeleitete Heißfluid in dem Betriebszustand zu den Blaseinheiten förderbar ist, wobei der Druckkasten mit den Blaseinheiten über zumindest einen Umführungsbogen verbunden ist und wobei im Betriebszustand das Heißfluid von dem Druckkasten durch den Umführungsbogen zu den beiden Blaseinheiten oberhalb und unterhalb der Bahn förderbar ist.

Daher liegt der Erfindung das technische Problem zugrunde, einen Trockner der eingangs genannten Art anzugeben, mit dem eine Materialbahn betriebssicher getrocknet werden kann, bei der das Einlegen bzw. Einführen einer neuen Materialbahn problemlos möglich ist und mit der insbesondere bei einem Materialbahnriss kein bzw. nur ein geringer Materialbahnausschuss erzeugt wird.

Zur Lösung des technischen Problems lehrt die Erfindung einen Trockner, insbesondere einen Schwebetrockner, zum Trocknen einer Materialbahn, vorzugsweise einer imprägnierten Papierbahn, mit allen Merkmalen des Anspruchs 1.

Zweckmäßigerweise weist das Gehäuse eine Vorderseite, eine Rückseite, zwei Seitenteile, einen Boden und einen Deckel auf. Es liegt im Rahmen der Erfindung, dass in der Vorderseite und in der Rückseite Öffnungen vorgesehen sind, zwischen denen sich der Schwebekanal erstreckt. In einer bevorzugten Ausführungsform des erfindungsgemäßen Trockners wird die Materialbahn in einer Förderrichtung in dem Schwebekanal von der vorderseitigen Öffnung zu der rückseitigen Öffnung bzw. zu einem Schwebekanalausgang mit der Maßgabe geführt, dass die Materialbahn keinen Kontakt mit dem Gehäuse hat bzw. das Gehäuse nicht berührt. Es ist möglich, dass eine einseitig imprägnierte Materialbahn und bevorzugt eine beidseitig imprägnierte Materialbahn durch den Schwebekanal berührungsfrei gefördert wird bzw. förderbar ist.

Im Betriebszustand wird die Materialbahn bevorzugt derart durch den Schwebekanal transportiert, dass die Materialbahn beim Verlassen des Gehäuses durch die rückseitige Öffnung einen vorgegebenen Feuchtigkeitsgehalt bzw. eine vorgegebene Restfeuchte aufweist. In dem Betriebszustand wird die Materialbahn beispielsweise mit einer Fördergeschwindigkeit bzw. Materialbahngeschwindigkeit von ungefähr 40 bis 60 m/s durch den Trockner transportiert bzw. geführt. Zweckmäßigerweise wird die Fördergeschwindigkeit und die Heißfluidbeaufschlagung so eingestellt, dass die Materialbahn an der rückseitigen Öffnung des Schwebekanals die vorgegebene Restfeuchte aufweist.

Es liegt im Rahmen der Erfindung, dass in dem Anfahrzustand die Materialbahn ausschließlich mit dem Kaltfluid beaufschlagt wird und kontaktfrei in dem Schwebekanal gehalten wird. Gemäß einer Ausführungsform der Erfindung ist in dem Anfahrzustand eine Beaufschlagung der Materialbahn mit dem Heißfluid nicht möglich bzw. ausgeschlossen. Grundsätzlich ist es möglich, dass die Materialbahn in dem Anfahrzustand fortbewegungsfrei in dem Schwebekanal gehalten wird oder mit einer gegenüber dem Betriebszustand verminderten Fördergeschwindigkeit geführt wird. Gemäß einer besonders bevorzugten Ausführungsform wird in den Anfahrzustand umgeschaltet, wenn die Materialbahn gerissen ist oder wenn eine neue Materialbahn in den Schwebekanal eingeführt wird.

Gemäß einer vorteilhaften Ausführungsform des erfindungsgemäßen Trockners erfolgt das Umschalten von dem Betriebszustand in den Anfahrzustand schlagartig. Schlagartig meint, dass das Umschalten innerhalb weniger Sekunden erfolgt. Mit anderen Worten ist es möglich, von der Beaufschlagung der Materialbahn mit dem Heißfluid auf die Beaufschlagung der Materialbahn mit dem Kaltfluid umzuschalten, wobei die Trockenleistung des Trockners entsprechend der Restfeuchte und wegen der Sprödigkeit der Materialbahn bei zu geringer Restfeuchte, vorzugsweise innerhalb weniger Sekunden wesentlich vermindert bzw. abgeschaltet wird.

ZIn dem Gehäuse ist zumindest ein Druckkasten angeordnet, wobei in dem Druckkasten zumindest eine Schwebeeinrichtung angeordnet ist, mit der das in den Druckkasten eingeleitete Heißfluid in dem Betriebszustand zu den Blaseinheiten förderbar ist. Die Schwebeeinrichtung ist vorzugsweise als Gebläse bzw. Umluftgebläse ausgebildet. In einer vorteilhaften Ausführungsform des erfindungsgemäßen Trockners wird der Schwebeeinrichtung das Heißfluid über einen Heißfluideinlasskanal zugeführt.

Gemäß der Erfindung ist der Druckkasten mit den Blaseinheiten über zumindest einen Umführungsbogen verbunden, wobei im Betriebszustand das Heißfluid von dem Druckkasten durch den Umführungsbogen zu den Blaseinheiten förderbar ist. Zweckmäßigerweise ist das Absperrelement an dem bzw. in dem Umführungsbogen angeordnet. Es ist möglich, dass das Absperrelement klappenförmig bzw. als Bypass-Klappe ausgebildet ist.

Trockner weist eine Vorkammer auf, die mit dem Druckkasten verbunden ist, wobei in dem Anfahrzustand das Absperrelement mit der Maßgabe gestellt ist, dass das Heißfluid in einem von der Vorkammer und dem Druckkasten gebildeten Kreislaufsystem förderbar ist. Es liegt im Rahmen der Erfindung, dass der Heißfluideinlasskanal in die Vorkammer mündet, durch welchen Heißfluideinlasskanal das Heißfluid in die Vorkammer eingeführt wird. Zweckmäßigerweise ist in dem Druckkasten eine Versorgungsöffnung vorgesehen, durch die das Heißfluid aus der Vorkammer in den Druckkasten strömt. Gemäß der Erfindung ist das Absperrelement so ausgebildet, dass im Anfahrzustand zumindest eine Rückführungsöffnung freigegeben ist, durch die das Heißfluid von dem Druckkasten in die Vorkammer strömt. Von der Vorkammer aus strömt das Heißfluid dann gemäß der bevorzugten Ausführungsform durch die Versorgungsöffnung in den Druckkasten, wodurch das Kreislaufsystem bzw. der Kreislauf geschlossen wird.

Es liegt im Rahmen der Erfindung, dass beim Umschalten vom Betriebszustand in den Anfahrzustand die Verbindung vom Druckkasten zu den Blaseinheiten durch den Umführungsbogen verschlossen und die Rückführungsöffnung freigegeben bzw. geöffnet wird. Beim Umschalten von dem Anfahrzustand in den Betriebszustand wird die Rückführungsöffnung von dem Absperrelement verschlossen und die Verbindung des Druckkastens mit den Blaseinheiten über den Umführungsbogen geöffnet. Gemäß einer bevorzugten Ausführungsform ist der Druckkasten mit vier Umführungsbögen an die Blaseinheiten angeschlossen, wobei bevorzugt an jedem bzw. in jedem Umführungsbogen ein Absperrelement angeordnet ist.

Nach einer empfohlenen Ausführungsform ist an die obere und/oder untere Blaseinheit zumindest eine Frischlufteinblaseinrichtung angeschlossen, mit der den Blaseinheiten das Kaltfluid zuführbar ist. Die Frischlufteinblaseinrichtung ist vorzugsweise als Gebläse ausgebildet. Zweckmäßigerweise beträgt die Leistung der Frischlufteinblaseinrichtung ungefähr ein Drittel der Leistung der Schwebeeinrichtung für das Heißfluid (Anfahrzustand).

Es liegt im Rahmen der Erfindung, dass zwischen der Frischlufteinblaseinrichtung und der oberen und/oder unteren Blaseinheit zumindest ein Sperrelement angeordnet ist. Vorzugsweise ist das Sperrelement mit der Maßgabe ausgebildet, dass im Betriebszustand ein Austreten des Heißfluids durch das Sperrelement aus dem Gehäuse des Trockners verhindert bzw. minimiert ist. Grundsätzlich ist es möglich, dass im Betriebszustand die Frischlufteinblaseinrichtung mit der Maßgabe betreibbar ist, dass durch die Frischlufteinblaseinrichtung ein Gegendruck aufgebaut wird, der dem Druck des Heißfluids in dem Trockner entspricht und so ein Austritt des Heißfluids aus dem Trockner durch das Sperrelement und/oder die Frischlufteinblaseinrichtung verhindert wird. Gemäß einer Ausführungsform ist das Sperrelement als Filtermatte und/oder Schieber ausgebildet.

Vorzugsweise sind die obere Blaseinheit und die untere Blaseinheit über zumindest einem Druckkanal miteinander verbunden. Dem Druckkanal kommt dabei die Aufgabe zu, eine Leitung für das Heißfluid oder Kaltfluid zwischen den Blaseinheiten anzugeben und einen Druckausgleich zwischen der oberen Blaseinheit und der unteren Blaseinheit zu gewährleisten. Zweckmäßigerweise sind die Drücke des Heißfluids bzw. des Kaltfluids in der oberen Blaseinheit und in der unteren Blaseinheit gleich bzw. ungefähr gleich.

Vorzugsweise ist an den oberen Blaskasten und an den unteren Blaskasten jeweils zumindest eine Blasdüse angeschlossen, durch welche Blasdüse das Heißfluid oder Kaltfluid zur Beaufschlagung der Materialbahn austritt. Empfohlenermaßen sind an dem oberen Blaskasten und an dem unteren Blaskasten eine Mehrzahl bzw. eine Vielzahl von Blasdüsen angeschlossen. Die Blasdüsen werden zweckmäßigerweise mit der Maßgabe mit dem Heißfluid bzw. Kaltfluid durchströmt, dass die Materialbahn in dem Betriebszustand oder Anfahrzustand in dem Schwebekanal eine Sinuskurve beschreibt bzw. wellenförmig in dem Schwebekanal geführt wird. Besonders wichtig ist, dass die Materialbahn berührungsfrei bzw. schwebend auf einem von dem Heißfluid oder Kaltfluid gebildeten Fluidpolster geführt wird und kontaktfrei zu den Blasdüsen geführt wird. Mit anderen Worten hat die Materialbahn dann keinen Kontakt zu den Blasdüsen.

Es liegt im Rahmen der Erfindung, dass das Heißfluid eine Temperatur von 130 °C bis 200 °C und in einer bevorzugten Ausführungsform 150 °C bis 180 °C aufweist. In einer besonders bevorzugten Ausführungsform weist das Heißfluid eine Temperatur von 175 °C bzw. ungefähr 175 °C auf. Vorteilhafterweise weist das Kaltfluid eine Temperatur von 10 °C bis 40 °C, vorzugsweise von 20 °C bis 30 °C und besonders bevorzugt von 25 °C bzw. ungefähr 25 °C auf. Es liegt im Rahmen der Erfindung, dass das Heißfluid und/oder Kaltfluid Luft ist bzw. im Wesentlichen aus Luft besteht.

In einer empfohlenen Ausführungsform ist an dem Schwebekanalausgang ein Sensorelement zur Bestimmung der Restfeuchte der Materialbahn angeordnet. Zweckmäßigerweise ist die Bahngeschwindigkeit bzw. die Fördergeschwindigkeit der Materialbahn in Abhängigkeit von der gemessenen Restfeuchte einstellbar. Gemäß einer bevorzugten Ausführungsform ist in dem Betriebszustand die Materialbahn mit dem Heißfluid beaufschlagbar, wobei die Temperatur und der Volumenstrom des Heißfluids konstant bzw. im Wesentlichen konstant ist. Die Trockenleistung bzw. der Grad der Trocknung der Materialbahn hängt dann folglich von der Verweilzeit der Materialbahn in dem Schwebekanal ab. Die Verweilzeit der Materialbahn in dem Schwebekanal wird bevorzugt durch die Einstellung der Fördergeschwindigkeit bzw. Bahngeschwindigkeit der Materialbahn bestimmt.

Es liegt im Rahmen der Erfindung, dass die Materialbahn in Förderrichtung und gegen die Förderrichtung in dem Schwebekanal führbar ist. Förderrichtung meint im Rahmen der Erfindung, dass die Materialbahn von der eingangsseitigen Öffnung des Schwebekanals zu dem Schwebekanalausgang berührungsfrei führbar ist.

Es ist möglich, dass eine zu trocknende Materialbahn zum berührungsfreien Trocknen durch eine Mehrzahl von erfindungsgemäßen Trocknern und/oder Materialbahntrocknern geführt werden. Bei den Materialbahntrocknern handelt es sich gemäß einer Ausführungsform um Trockner zum Trocknen von Materialbahnen, in denen die Materialbahn berührungsfrei in einem Schwebekanal geführt wird bzw. führbar ist. Bei diesen Materialbahntrocknern erfolgt zweckmäßigerweise eine Beaufschlagung der Materialbahn mit einem vorzugsweise ausschließlich konstanten Heißfluidstrom. Gemäß einer vorteilhaften Ausführungsform wird eine Trocknerstrecke von beispielsweise fünf erfindungsgemäßen Trocknern und zweckmäßigerweise fünf Materialbahntrocknern gebildet.

Der Erfindung liegt die Erkenntnis zugrunde, dass bei dem erfindungsgemäßen Trockner ein schlagartiges bzw. sehr schnelles Umschalten von dem Betriebszustand auf den Anfahrzustand möglich ist. Dadurch ist bei dem erfindungsgemäßen Trockner gewährleistet, dass bei einer Verminderung der Fördergeschwindigkeit der Materialbahn der Trocknungsvorgang unterbrochen werden kann. Im Ergebnis wird zuverlässig ausgeschlossen, dass bedingt durch eine ungewollt starke Trocknung eine Versprödung der Materialbahn zu befürchten ist. Wesentlich an der Erfindung ist, dass die Materialbahn sowohl im Betriebszustand als auch im Anfahrzustand zuverlässig mit dem Heißfluid bzw. Kaltfluid gestützt wird. Ein Kontakt der Materialbahn mit den Blasdüsen kann folglich zu jederzeit zuverlässig ausgeschlossen werden. Daher ist mit dem erfindungsgemäßen Trockner insbesondere die Handhabung und Trocknung von beidseitig mit einem Harz imprägnierten Papierbahnen unkritisch. In vorteilhafter Weise ermöglicht der erfindungsgemäße Trockner auch eine temporäre Variation der Materialbahngeschwindigkeit, da ein schnelles bzw. schlagartiges Umschalten von einer Heißfluidbeaufschlagung auf eine Kaltfluidbeaufschlagung der Materialbahn möglich ist. Die Variation der Materialbahngeschwindigkeit erlaubt beispielsweise die Durchführung einfacher Wartungsarbeiten an dem Trockner nachgeschalteten Bearbeitungseinheiten für die Materialbahn. Auch eine plötzliche Unterbrechung der Förderung der Materialbahn ist bei dem erfindungsgemäßen Trockner problemlos möglich. Nachfolgend wird die Erfindung anhand einer lediglich ein Ausführungsbeispiel darstellenden Zeichnung näher erläutert. Es zeigen in schematischer Darstellung:
- Fig. 1: einen Längsschnitt durch einen Trockner gemäß dem Stand der Technik,
- Fig. 2: einen Längsschnitt durch einen erfindungsgemäßen Trockner im Betriebszustand,
- Fig. 3: einen Längsschnitt durch einen erfindungsgemäßen Trockner im Anfahrzustand und
- Fig. 4: einen Querschnitt durch einen erfindungsgemäßen Trockner.

In Fig. 1 ist eine Schwebetrockner 1 dargestellt, der ein Gehäuse aufweist. In Fig. 1 ist ein Deckel 2, eine Bodenplatte 3, eine Vorderwand 4 und eine Rückwand 5 des Gehäuses gezeigt. In der Vorderwand 4 ist eine Öffnung bzw. ein Schwebekanaleingang 6 angeordnet, von dem aus sich ein Schwebekanal 7 zu einer Öffnung bzw. zu einem Schwebekanalausgang 8 in der Rückwand 5 erstreckt. In dem Schwebekanal 7 bzw. durch den Schwebekanal 7 wird gemäß Fig. 1 eine als beidseitig imprägnierte Papierbahn 9 ausgebildete Materialbahn geführt. Oberhalb des Schwebekanals 7 ist ein oberer Blaskasten 10 angeordnet, an den oberseitige Blasdüsen 11 angeschlossen sind. Weiterhin ist in Fig. 1 dargestellt, dass unterhalb des Schwebekanals 7 ein unterer Blaskasten 12 mit daran angeschlossenen, unterseitigen Blasdüsen 13 angeordnet ist.

Gemäß dem Ausführungsbeispiel nach Fig. 1 ist an dem Deckel 2 des Gehäuses des Schwebetrockners 1 eine als Heißlufteinspeisung 14 ausgebildete Heißfluidversorgung montiert, durch die dem Schwebetrockner 1 Heißluft zugeführt wird. In dem Ausführungsbeispiel hat die Heißluft eine Temperatur von 175 °C. Am Ende eines Heißlufteinlasskanals 15 strömt die Heißluft in eine Heißluftkammer 16, die über eine Versorgungsöffnung 17 mit einem Druckkasten 18 verbunden ist. Die Heißluft wird durch die Versorgungsöffnung 17 gemäß Fig. 1 einer Saugseite eines in dem Druckkasten 18 angeordneten Heißluftgebläses 19 zugeführt, welches Heißluftgebläse 19 die Heißluft über Umführungsbögen 20 zu dem oberen und dem unteren Blaskasten 10, 12 fördert. Nicht dargestellt ist in Fig. 1, dass der obere Blaskasten 10 und der untere Blaskasten 12 mit Druckkanälen miteinander verbunden sind, so dass in dem oberen Blaskasten 10 und dem unteren Blaskasten 12 gleiche Druckverhältnisse vorherrschen. Der Druck der Heißluft in dem oberen Blaskasten 10 und dem unteren Blaskasten 12 wird mit der Maßgabe eingestellt, dass die Heißluft aus den oberseitigen Blasdüsen 11 und den unterseitigen Blasdüsen 13 austritt, die Papierbahn 9 beabstandet von den Blasdüsen 11, 13 gehalten und sinusförmig verformt wird. Durch die Beaufschlagung der Papierbahn 9 mit der Heißluft wird die Papierbahn 9 getrocknet. Im Betrieb des Schwebetrockners 1 gemäß Fig. 1 wird die Papierbahn 9 in Förderrichtung bzw. in einer Richtung vom Schwebekanaleingang 6 zum Schwebekanalausgang 8 geführt. Nicht dargestellt ist in Fig. 1, dass am Schwebekanalausgang 8 ein Sensor zur Messung der Restfeuchte der Papierbahn 9 angeordnet ist.

Der in den Fig. 2 bis 4 dargestellte, erfindungsgemäße Schwebetrockner 21 weist im Wesentlichen die gleichen konstruktiven Einheiten wie der in Fig. 1 dargestellte und vorstehend beschriebene Schwebetrockner 1 gemäß dem Stand der Technik auf. Die übereinstimmenden Baueinheiten sind mit gleichen Bezugszeichen versehen. Bei dem in Fig. 2 dargestellten Betriebszustand des Schwebetrockners 21 wird die Heißluft über die Heißlufteinspeisung 14 in eine Vorkammer bzw. Heißluftkammer 16 geleitet. Durch das Heißluftgebläse 19 wird die Heißluft komprimiert und in den Druckkasten 18 gefördert. Von dem Druckkasten 18 strömt die Heißluft durch die Umführungsbögen 20 in den oberen Blaskasten 10 und über in Fig. 2 nicht dargestellte Druckkanäle in den unteren Blaskasten 12.

Die Beaufschlagung der Papierbahn 9 mit der Heißluft erfolgt bei dem Schwebetrockner 21 gemäß Fig. 2 in gleicher Weise wie bei dem aus dem Stand der Technik bekannten Schwebetrockner 1 gemäß Fig. 1. Somit wird die Papierbahn 9 bei dem Schwebetrockner 21 gemäß Fig. 2 durch den Schwebekanal 7 schwebend bzw. kontaktfrei gefördert.

Bei dem Schwebetrockner 21 gemäß Fig. 2 ist in dem unteren Blaskasten 12 eine Kaltluftöffnung 22 angeordnet, die mit einer Filtermatte 23 abgedeckt ist. Durch die Filtermatte 23 wird gemäß Fig. 2 verhindert, dass die mit dem Heißluftgebläse 19 in die Blaskästen 10, 12 gepresste Heißluft aus dem unteren Blaskasten 12 durch die Kaltluftöffnung 22 in der Bodenplatte 3 entweichen kann. Vorzugsweise und gemäß dem Ausführungsbeispiel in Fig. 2 weist der Schwebetrockner 21 ein Frischluftgebläse 24 auf, mit dem kalte Luft durch die Filtermatte 23 und die Kaltluftöffnung 22 in den unteren Blaskasten 12 gefördert werden kann. Im in Fig. 2 dargestellten Betriebszustand wirken die Filtermatte 23 und das Frischluftgebläse 24 mit der Maßgabe zusammen, dass keine Heißluft aus dem unteren Blaskasten 12 entweichen kann.

Weiterhin ist in Fig. 2 dargestellt, dass in den Umführungsbögen 20 Absperrelemente in Form von Bypass-Klappen 25 angeordnet sind. In dem in Fig. 2 dargestellten Betriebszustand sind die Bypass-Klappen 25 so gestellt, dass die Heißluft durch die Umführungsbögen 20 zu dem oberen Blaskasten 10 und durch die nicht dargestellten Druckkanäle zu dem unteren Blaskasten 12 gefördert wird.

Beim Einlegen bzw. Einführen der Papierbahn 9 in den Schwebekanal 7 oder im Falle eines Papierbahnrisses wird aus dem Betriebszustand gemäß Fig. 2 in den Anfahrzustand gemäß Fig. 3 umgeschaltet. In Fig. 3 ist erkennbar, dass die Bypass-Klappen 25 umgestellt sind und die Umführungsbögen 20 verschließen, so dass die Heißluft nicht mehr von dem Druckkasten 18 durch die Umführungsbögen 20 zu dem oberen Blaskasten 10 und unteren Blaskasten 12 strömt. Durch das Umklappen der Bypass-Klappen 25 in den Anfahrzustand gemäß Fig. 3 werden Rückführungsöffnungen 26 freigegeben, durch die die Heißluft in die Heißluftkammer 16 strömt. Von der Heißluftkammer 16 strömt die Heißluft durch die Versorgungsöffnung 17 und wird von dem Heißluftgebläse 19 in den Druckkasten 18 gefördert, von dem aus es gemäß Fig. 3 durch die Rückführungsöffnungen 26 zurück in die Heißluftkammer 16 strömt. Im Ergebnis wird in dem Anfahrzustand die Heißluft in einem geschlossenen Kreislauf bzw. in einem Bypass gefördert.

Vorzugsweise und in dem Ausführungsbeispiel gemäß Fig. 3 ist das Frischluftgebläse 24 in dem Anfahrzustand aktiviert, so dass Frischluft bzw. Luft aus der das Gehäuse des Schwebetrockners 21 umgebenden Atmosphäre durch die Filtermatte 23 in den unteren Blaskasten 12 gepresst wird. Die Frischluft hat gemäß dem Ausführungsbeispiel eine Temperatur von 25 °C. Durch die nicht dargestellten Druckkanäle strömt die Frischluft in den oberen Blaskasten 10. Im Ergebnis wird die Papierbahn 9 durch die aus den oberseitigen Blasdüsen 11 und den unterseitigen Blasdüsen 13 austretende Frischluft beaufschlagt. Durch die Beaufschlagung der Papierbahn 9 mit der Frischluft gemäß Fig. 3 wird gewährleistet, dass ein Kontakt zwischen der Papierbahn 9 und den oberseitigen und unterseitigen Blasdüsen 11, 13 ausgeschlossen ist. In dem Anfahrzustand gemäß Fig. 3 wird die Papierbahn 9 nicht mehr mit Heißluft angeströmt, sondern mit Frischluft beaufschlagt und sinuskurvenförmig durch den Schwebekanal 7 des Schwebetrockners 21 geführt. Die Beaufschlagung der Papierbahn 9 mit der Frischluft unterbricht bzw. verzögert gemäß Fig. 3 den Trocknungsprozess.

Aus den Fig. 2 und 3 geht hervor, dass ein schlagartiges bzw. sehr schnelles Umschalten von dem Betriebszustand in den Anfahrzustand möglich ist, so dass ein Reduzieren der Fördergeschwindigkeit der Papierbahn 9 durch den Schwebekanal 7 problemlos möglich ist.

Bei dem in Fig. 4 dargestellten Querschnitt durch den Schwebetrockner 21 sind Seitenteile 27 dargestellt, die über Türen 28 verfügen. Die Türen 28 sind verschiebbar, so dass für Wartungszwecke der Schwebekanal 7 zugänglich ist, wenn die Türen 28 in der strichpunktiert dargestellten Wartungsposition gehalten sind. Wenn von dem Betriebszustand gemäß Fig. 2 in den Anfahrzustand gemäß Fig. 3 umgestellt wird, strömt durch die oberen und unteren Blasdüsen 11, 13 kalte Luft bzw. Frischluft, so dass nach dem Öffnen der Türen 28 gefahrlos Arbeiten in dem Schwebekanal 7 durchführbar sind. Es ist dann beispielsweise möglich, eine neue Papierbahn in den Schwebekanal 7 einzuführen. Dabei ist weiterhin sichergestellt, dass ein Kontakt zwischen der Papierbahn 9 und den oberen und unteren Blasdüsen 11, 13 funktionssicher ausgeschlossen ist. Nach dem Durchführen der neuen Papierbahn durch den Schwebekanal 7 werden die Türen 28 wieder verschlossen. Durch Umschalten der Bypass-Klappen 25 ist wieder auf den Betriebszustand gemäß Fig. 2 umschaltbar, wodurch der Trockenprozess wieder gestartet wird.

## Patentansprüche

1. Trockner, insbesondere Schwebetrockner (21), zum berührungsfreien Trocknen einer Materialbahn, vorzugsweise einer imprägnierten Papierbahn (9), wobei der Trockner ein Gehäuse aufweist, wobei in dem Gehäuse ein Schwebekanal (7) zum Durchführen bzw. Durchleiten der Materialbahn (9) angeordnet ist, wobei oberhalb des Schwebekanals (7) eine obere Blaseinheit (10) und unterhalb des Schwebekanals eine untere Blaseinheit (12) vorgesehen sind, welchen Blaseinheiten ein Heißfluid oder ein Kaltfluid mit der Maßgabe zuführbar ist, dass die Materialbahn in dem Schwebekanal (7) von oben und von unten mit dem Heißfluid oder dem Kaltfluid beaufschlagbar ist und dass die Materialbahn freischwebend bzw. kontaktfrei in dem Schwebekanal (7) führbar ist,
wobei in einem Betriebszustand des Trockners die Materialbahn in dem Schwebekanal (7) förderbar bzw. transportierbar ist und mit dem Heißfluid zum Trocknen beaufschlagbar ist,
wobei in einem Anfahrzustand des Trockners die Materialbahn in dem Schwebekanal (7) mit dem Kaltfluid beaufschlagbar ist, wobei durch Betätigen zumindest eines Absperrelementes (25) reversibel von dem Betriebszustand in den Anfahrzustand umschaltbar ist, wobei in dem Anfahrzustand bzw. durch Umschalten in den Anfahrzustand das Heißfluid an den Blaseinheiten (10, 12) vorbeileitbar ist,
wobei in dem Gehäuse ein Druckkasten (18) angeordnet ist, wobei an dem Druckkasten (18) eine Schwebeeinrichtung angeordnet ist, mit der das in den Druckkasten (18) eingeleitete Heißfluid in dem Betriebszustand zu den Blaseinheiten (10, 12) förderbar ist,
wobei der Trockner eine Vorkammer (16) aufweist, die mit dem Druckkasten (18) verbunden ist, wobei im Anfahrzustand das Absperrelement (25) mit der Maßgabe gestellt bzw. angeordnet ist, dass das Heißfluid in einem von der Vorkammer (16) und dem Druckkasten (18) gebildeten Kreislaufsystem förderbar ist, wobei das Absperrelement (25) so ausgebildet ist, dass im Anfahrzustand zumindest eine Rückführungsöffnung (26) freigegeben ist, durch die das Heißfluid von dem Druckkasten (18) in die Vorkammer (16) strömt,
wobei der Druckkasten (18) mit den Blaseinheiten (10, 12) über zumindest einen Umführungsbogen (20) verbunden ist, wobei im Betriebszustand das Heißfluid von dem Druckkasten (18) durch den Umführungsbogen (20) zu den beiden Blaseinheiten (10, 12) oberhalb und unterhalb der Materialbahn förderbar ist,
wobei beim Umschalten von dem Anfahrzustand in den Betriebszustand die Rückführungsöffnung (26) von dem Absperrelement (25) verschlossen und die Verbindung des Druckkastens (18) mit den Blaseinheiten über den Umführungsbogen (20) geöffnet wird.

2. Trockner nach Anspruch 1, wobei an die obere (10) und/oder unterer, Blaseinheit (12) zumindest eine Frischlufteinblaseinrichtung (24) angeschlossen ist, mit der den Blaseinheiten (10, 12) das Kaltfluid zuführbar ist.

3. Trockner nach Anspruch 2, wobei zwischen der Frischlufteinblaseinrichtung (24) und der oberen und/oder unteren Blaseinheit zumindest ein Sperrelement angeordnet ist.

4. Trockner nach einem der Ansprüche 1 bis 3, wobei die obere Blaseinheit (10) und die untere Blaseinheit (12) mit zumindest einem Druckkanal miteinander verbunden sind.

5. Trockner nach einem der Ansprüche 1 bis 4 wobei die obere Blaseinheit einen oberen Blaskasten (10) aufweist und die untere Blaseinheit einen unteren Blaskasten (12) aufweist und wobei an den oberen Blaskasten (10) und den unteren Blaskasten (12) jeweils zumindest eine Blasdüse (11, 13) angeschlossen ist, durch welche Blasdüsen (11, 13) das Heißfluid oder Kaltfluid zur Beaufschlagung der Materialbahn austritt.

6. Trockner nach einem der Ansprüche 1 bis 5, wobei an einem Schwebekanalausgang (8) ein Sensorelement zur Bestimmung der Restfeuchte der Materialbahn angeordnet ist.

7. Trockner nach Anspruch 6, wobei die Bahngeschwindigkeit bzw. die Fördergeschwindigkeit der Materialbahn in Abhängigkeit der gemessenen Restfeuchte einstellbar ist.

8. Trockner nach einem der Ansprüche 1 bis 7, wobei die Materialbahn in Förderrichtung und gegen die Förderrichtung in dem Schwebekanal (7) führbar ist.

## Claims

1. A drier, in particular an air flotation drier (21) for the contactless drying of a material web, preferably an impregnated paper web (9), wherein the drier has a housing, wherein a floating channel (7) for passing through or guiding through the material web (9) is disposed in the housing, wherein an upper blowing unit (10) is provided above the floating channel (7) and a lower blowing unit (12) is provided below the floating channel, to which blowing units a hot fluid or a cold fluid can be supplied provided that the material web in the floating channel (7) can be acted upon from above and from below with the hot fluid or the cold fluid and that the material web can be guided in a free-floating or contactless manner in the floating channel (7),
wherein in one operating state of the drier the material web (7) can be conveyed or transported in the floating channel and can be acted upon with the hot fluid for drying,
wherein in a start-up state of the drier the material web in the floating channel (7) can be acted upon with the cold fluid, wherein by actuating at least one shut-off element (25) it is possible to reversibly switch from the operating state to the start-up state, wherein in the start-up state or by switching into the start-up state the hot fluid can be guided past the blowing units (10, 12),
wherein a pressure box (18) is disposed in the housing, wherein a flotation device is disposed at the pressure box (18) by which means the hot fluid introduced into the pressure box (18) in the operating state can be conveyed to the blowing units (10, 12),
wherein the drier has a pre-chamber (16) which is connected to the pressure box (18), wherein in the start-up state the shut-off element (25) is set or disposed such that the hot fluid can be conveyed in a circulation system formed by the pre-chamber (16) and the pressure box (18), wherein the shut-off element (25) is configured such that in the start-up state at least one return opening (26) is released, through which the hot fluid flows from the pressure box (18) into the pre-chamber (16),
wherein the pressure box (18) is connected to the blowing units (10, 12) via at least one bypass curve (20), wherein in the operating state the hot fluid can be conveyed from the pressure box (18) via the bypass curve (20) to the two blowing units (10, 12) above and below the material web,
wherein when switching from the start-up state to the operating state, the return opening (26) is closed by the shut-off element (25) and the connection to the pressure box (18) via the bypass curve (20) is opened.

2. The drier according to claim 1, wherein at least one fresh air blowing-in device (24) is connected to the upper (10) and/or lower (12) blowing unit, by which means the cold fluid can be supplied to the blowing units (10, 12).

3. The drier according to claim 2, wherein at least one shut-off element is disposed between the fresh air blowing-in device (24) and the upper and/or lower blowing unit.

4. The drier according to one of claims 1 to 3, wherein the upper blowing unit (10) and the lower blowing unit (12) are interconnected with at least one pressure channel.

5. The drier according to one of claims 1 to 4, wherein the upper blowing unit comprises an upper blowing box (10) and the lower blowing unit comprises a lower blowing box (12) and wherein at least one blowing nozzle (11, 13) each is connected to the upper blowing box (10) and the lower blowing box (12) through which blowing nozzles (11, 13) the hot fluid or cold fluid emerges for acting upon the material web.

6. The drier according to one of claims 1 to 5, wherein a sensor unit for determining the residual moisture of the material web is disposed at a floating channel outlet (8).

7. The drier according to claim 6, wherein the web speed or the conveying speed of the material web can be set depending on the measured residual moisture.

8. The drier according to one of claims 1 to 7, wherein the material web can be guided in the conveying direction and contrary to the conveying direction in the floating channel (7).

## Revendications

1. Sécheur, en particulier sécheur oscillant (21), permettant le séchage sans contact d'une bande de matériau, de préférence une bande de papier imprégnée (9), le sécheur présentant un boîtier, un canal oscillant (7) permettant de faire passer ou de guider la bande de matériau (9) étant disposé dans le boîtier, une unité de soufflage supérieure (10) étant disposée au-dessus du canal oscillant (7) et une unité de soufflage inférieure (12) en-dessous du canal oscillant, unités de soufflage auxquelles un fluide chaud ou un fluide froid peut être acheminé sous réserve que la bande de matériau puisse recevoir le fluide chaud ou le fluide froid dans le canal oscillant (7) par le haut et par le bas et que la bande de matériau puisse être conduite en oscillant librement ou sans contact dans le canal oscillant (7),
la bande de matériau pouvant, dans un état de fonctionnement du sécheur, être convoyée ou transportée dans le canal oscillant (7) et pouvant recevoir le fluide chaud pour la sécher,
la bande de matériau pouvant, dans un état de démarrage du sécheur, recevoir le fluide chaud dans le canal oscillant (7), sachant que, en actionnant au moins un élément de blocage (25), on peut passer de manière réversible de l'état de fonctionnement à l'état de démarrage, sachant que le fluide chaud peut être préacheminé aux unités de soufflage (10, 12) dans l'état de démarrage ou par passage à l'état de démarrage,
étant disposé dans le boîtier un caisson sous pression (18), un dispositif oscillant qui permet de convoyer le fluide chaud introduit dans le caisson sous pression (18) étant disposé au niveau du caisson sous pression (18) vers les unités de soufflage (10, 12) dans l'état de fonctionnement,
le sécheur présentant une cellule préliminaire (16) qui est reliée au caisson sous pression (18), sachant que, en état de démarrage, l'élément de blocage (25) est positionné ou disposé sous réserve que le fluide chaud puisse être convoyé dans un système de circuit formé par la cellule préliminaire (16) et le caisson sous pression (18), l'élément de blocage (25) étant réalisé de manière à ce que, dans l'état de démarrage, au moins un orifice de refoulement (26) soit dégagé, orifice à travers lequel le fluide chaud afflue depuis le caisson de pression (18) dans la cellule préliminaire (16),
le caisson de pression (18) étant relié aux unités de soufflage (10, 12) par au moins un arc de déviation (20), sachant que, en état de fonctionnement, le fluide chaud peut être convoyé depuis le caisson de pression (18) par l'arc de déviation (20) vers les deux unités de soufflage (10, 12) au-dessus et en-dessous de la bande de matériau,
sachant que, lors du passage de l'état de démarrage à l'état de fonctionnement, l'orifice de refoulement (26) est fermé par l'élément de blocage (25) et que la liaison du caisson de pression (18) avec les unités de soufflage est ouverte par l'arc de déviation (20).

2. Sécheur selon la revendication 1, dans lequel est raccordée à l'unité de soufflage supérieure (10) et/ou inférieure (12) au moins un dispositif de soufflage d'air frais (24) grâce auquel le fluide froid peut être acheminé aux unités de soufflage (10, 12).

3. Sécheur selon la revendication 2, dans lequel, entre le dispositif de soufflage d'air frais (24) et l'unité de soufflage supérieure et/ou inférieure, au moins un élément de blocage est disposé.

4. Sécheur selon une des revendications 1 à 3, dans lequel l'unité de soufflage supérieure (10) et l'unité de soufflage inférieure (12) sont reliées entre elles par au moins un canal sous pression.

5. Sécheur selon une des revendications 1 à 4, dans lequel l'unité de soufflage supérieure présente un canal de soufflage supérieur (10) et l'unité de soufflage inférieure présente un canal de soufflage inférieur (12) et dans lequel, au niveau du caisson de soufflage supérieur (10) et du caisson de soufflage inférieur (12) est raccordée respectivement au moins une buse de soufflage (11, 13), buses de soufflage (11, 13) par lesquelles le fluide chaud ou le fluide froid sort pour toucher la bande de matériau.

6. Sécheur selon une des revendications 1 à 5, dans lequel un élément capteur permettant de déterminer l'humidité résiduelle de la bande de matériau est disposé au niveau d'une sortie du canal oscillant (8).

7. Sécheur selon la revendication 6, dans lequel la vitesse de la bande ou la vitesse de transport de la bande de matériau est réglable en fonction de l'humidité résiduelle mesurée.

8. Sécheur selon une des revendications 1 à 7, dans lequel la bande de matériau peut être guidée dans le sens de transport et à l'inverse du sens de transport dans le canal oscillant (7).
